# EUROPÄISCHE PATENTSCHRIFT

(11) **EP 1 232 813 B1**
(45) Veröffentlichungstag und Bekanntmachung des Hinweises auf die Patenterteilung: **07.03.2007**
(21) Anmeldenummer: 02000842.1
(22) Anmeldetag: 15.01.2002
(51) Int. Cl.: B22D 11/128

(54) **Verfahren und Vorrichtung zum Auswechseln der eine Strangführung bildenden Stützrollen einer Stranggiessvorrichtung für Metalle, insbesondere für Stahl**
Process and device for exchanging the supporting rolls forming a guiding cage in a continuous casting machine for metals, especially for steel
Procédé et dispositif pour remplacer les rouleaux de soutien formant une cage de guidage dans une installation de coulée continue de métaux, en particulier d'acier

(30) Priorität: 17.02.2001 DE 10107565
(43) Veröffentlichungstag der Anmeldung: 21.08.2002
(73) Patentinhaber: SMS Demag AG, 40237 Düsseldorf (DE)
(72) Erfinder: Streubel, Hans, 40699 Erkrath (DE); Eberwein, Klaus-Peter, 40699 Erkrath (DE); Kneppe, Günter, Dr., 57271 Hilchenbach (DE); Hoen, Karl, Dr., 57250 Netphen (DE)
(74) Vertreter: Klüppel, Walter

(56) Entgegenhaltungen:
- EP-B- 0 029 798
- DE-A- 1 458 032
- DE-C- 3 639 611
- US-A- 3 735 848

## Beschreibung

Die Erfindung betrifft ein Verfahren und eine Vorrichtung zum Auswechseln der eine Strangführung bildenden Stützrollen einer Stranggießvorrichtung für Metalle, insbesondere für Stahl, die in Segmenten zusammengefasst sind.

Die Stützrollen der Strangführung einer Gießmaschine sind hoch beansprucht und verschleißen in Abhängigkeit von den Einsatzbedingungen und den verwendeten Rollenwerkstoffen. Die Standzeit der Stützrollen ist deshalb von großer Bedeutung für die Verfügbarkeit der Gießmaschine und damit für die Gießleistung, d.h. die Produktionsmenge von Strangguss-Produkten.

Die Strangführung ist in den meisten Fällen segmentiert aufgebaut. Dadurch werden einzelne Segmente in wenig transportable Abschnitte gegliedert, die schon austauschbar gestaltet worden sind (DE 198 11 651 A1). Die Segmente können durch einen Greifer aufgenommen werden und mittels einer kranähnlich an der Gießbühne geführten Maschine ab- und später wieder antransportiert werden (EP 0 029 798 B1). Eine ähnliche Segmentwechseleinrichtung für eine in Segmente unterteilte Stranggießanlage ist außerdem aus der DE 36 39 611 C1 bekannt. Alle diese Segmentwechseleinrichtungen sind aufwendig, schwer und teuer. Dabei ist jedoch der abschnittsweise Wechsel der Strangführung durch die zunehmende Flexibilisierung der Strangführung z.B. durch ihre hydraulische Energieversorgung und die hydraulischen Kolben-Zylinder-Einheiten immer aufwendiger und wartungsanfälliger.

Die Druckschrift DE 1 458 032 A offenbart eine Stützrollenanordnung an einem Stranggussgerüst, bei der die einzelnen Stützrollen in Form von Rollenkörben zusammen gefasst sind. Die Rollenkörper sind untereinander und auf einem Trägergerüst lösbar montiert und gegenseitig austauschbar. Beschädigte Rollenkörbe können gegen intakte Rollenkörper ausgetauscht werden.

Ausgehend von diesem Stand der Technik liegt der Erfindung die Aufgabe zugrunde, ein Verfahren und eine Vorrichtung zum Auswechseln von Rollenkassetten bei einer Strangführung dahingehend weiter zu bilden, dass ein solcher Wechsel jeweils in nur einem Arbeitsgang möglich wird.

Diese Aufgabe wird durch das in Patentanspruch 1 beanspruchte Verfahren gelöst. Dieses Verfahren ist dadurch gekennzeichnet, dass pro Segment jeweils eine obere und eine untere Rollenkassette auf Abstandsmitteln aufeinander abgestützt sind und zusammen eine Wechselkassette bilden, welche als Ganzes ausgebaut und umgekehrt wieder in dasselbe Segment eingebaut werden kann. Auf diese Weise wird vorteilhafterweise beim Wechsel der Stützrollen bzw. beim Wechsel von mehreren Rollenkassetten nur ein Arbeitsgang benötigt.

Eine andere Aus- bzw. Einbaumethode ist als Weiterbildung dahingehend gestaltet, dass eine oder beide Rollenkassetten erst in Strangaderrichtung verschoben und dann durch das Hebezeug ausgebaut werden oder umgekehrt beim Einbauen verfahren wird.

Die Vorrichtung zum Auswechseln der eine Strangführung bildenden Stützrollen einer Stranggießanlage für Metalle, insbesondere für Stahl, die in Segmenten zusammengefasst sind, löst die gestellte Aufgabe erfindungsgemäß dadurch, dass die beiden Rollenkassetten mit Abstandsmitteln zusammen als Wechselkassette mit Hilfe eines Hebezugs ausbaubar oder umgekehrt wieder einbaubar sind. Dadurch wird beim Wechsel der Stützrollen nur ein Arbeitsgang erforderlich.

Eine weitere Verbesserung ergibt sich dadurch, dass die Bewegungsrichtungen beim Ausbau oder Einbau der Rollenkassetten oder der Wechselkassetten vom Typ der Stranggießanlage abhängig festlegbar ist. Bei Senkrechtgießanlagen bietet sich an, die Rollenkassetten zumindest in Teilbereichen vertikal nach oben zu wechseln. Ein Wechsel ist auch dann möglich, wenn die Strangführung abschnittsweise seitlich aus der Betriebsposition heraus bewegt werden kann und die Rollenkassetten durch entsprechende Einrichtungen, wie z.B. eines Manipulators oder eines Krans entnommen oder später wieder eingesetzt werden. Der Einsatz solcher Rollenkassetten ist deshalb nicht auf einen speziellen Stranggießmaschinen-Typ beschränkt, sondern für alle Maschinen möglich.

Weiter ist vorgesehen, dass der Segmentrahmen in seiner Grundform U-förmig ist und dass an der offen Seite ein starrer, etwa balkenförmiger Segmentrahmenteil mittels beidseitig angeordneter hydraulischer Kolben-Zylinder-Einheiten auf- oder zustellbar ist. Dadurch kann die richtige Öffnungsweite für das Wechseln der Rollenkassetten erreicht werden.

In der Zeichnung ist ein Ausführungsbeispiel schematisch dargestellt und wird nachfolgend näher erläutert.

Die einzige Figur der Zeichnung stellt eine Vorderansicht gegen den Segmentrahmen einer Stranggießanlage dar.

Das Verfahren zum Auswechseln der eine Strangführung bildenden Stützrollen 1 innerhalb von Segmenten 2 einer Stranggießvorrichtung für Metalle, insbesondere für Stahl, wird in solchen Schritten ausgeführt, dass nach Ausbau eines Segmentes 2 und nach Transport in die Segmentwerkstatt , mehrere, an einem Halterahmen 3 drehgelagerte, zusammen eine Rollenkassette 4 bildende Stützrollen 1, durch ein Hebezeug 7 aus dem Segmentrahmen 2a ausgebaut und eine instandgesetzte Rollenkassette 4 nach deren Wartung wieder eingebaut und das Segment 2 wieder in die Strangführungsposition zurückgebracht wird. Dabei kann auch pro Segment 2 ein erster Halterahmen 3 mit drehgelagerten Stützrollen 1 und ein zweiter, gegenüberliegender Halterahmen 3 mit drehgelagerten Gegen-Stützrollen 1a zusammen als eine Wechselkassette 5 aus- oder eingebaut werden. Als ein alternativer Schritt ist dann möglich, dass eine obere Rollenkassette 4 und eine untere Rollenkassette 4 durch Abstandsmittel 6, z.B. durch eine Metall- oder Holzeinlage, aufeinander abgestützt zusammen als Wechselkassette 5 ausgebaut und eine instandgesetzte Einheit nach Wartung wieder eingebaut wird. Je nach dem Typ der Stranggießanlage, ob Senkrecht-, Senkrecht-Abbiege- oder Bogenanlage kann auch eine oder beide Rollenkassetten 4 in Strangaderrichtung verschoben werden und dann durch das Hebezeug 7 ausgebaut werden oder dass in umgekehrter Reihenfolge beim Einbauen verfahren wird.

Die Vorrichtung zum Auswechseln der eine Strangführung bildenden Stützrollen 1 einer Stranggießanlage für Metalle, insbesondere für Stahl, die in Segmenten 2 zusammengefasst sind, sieht für die Festseite 8 und für die Losseite 9 jeweils eine Rollenkassette 4 vor, bestehend aus einer Anzahl von an einem Halterahmen 3 drehgelagerten Stützrollen 1, wobei die Festseiten-Rollenkassette 10 und die Losseiten- Rollenkassette 11 jeweils mittels einer lösbaren Verbindung 12 an dem Segmentrahmen 2a angeklemmt wird.

Die Anzahl der Stützrollen 1 bzw. der Gegen-Stützrollen 1a pro Halterahmen 3 richtet sich nach der Handhabbarkeit und / oder nach dem Gewicht der Rollenkassette 4.

Die obere und die untere Rollenkassette 4, also die Losseiten-Rollenkassette 9 und die Festseiten-Rollenkassette 10 können auch als eine Einheit mit Abstandsmitteln 6 zusammen als eine Wechselkassette 5 ausgebaut oder umgekehrt wieder eingebaut werden. Die Bewegungsrichtungen 13 und 14 beim Ausbau oder Einbau der Rollenkassetten 4 oder einer Wechselkassette 5 werden dabei vom Typ der Stranggießanlage abhängig festgelegt. Die Arbeitsweise des Hebezeugs 7 erfolgt in der Ausbaurichtung 15 oder in der Einbaurichtung 16.

Der Segmentrahmen 2, der in seiner Grundform, wie gezeichnet, U-förmig ist, besitzt an der offenen Seite einen starren, etwa balkenförmigen Segmentrahmenteil 2b, der mittels beidseitig angeordneter hydraulischer Kolben-Zylinder-Einheiten 17 und 18 angestellt werden kann, z.B. aufgestellt oder zugestellt werden kann.

### Bezugszeichenliste

- 1: Stützrolle
- 1a: Gegenstützrolle
- 2: Segment
- 2a: Segmentrahmen
- 2b: Segmentrahmenteil
- 3: Halterahmen
- 4: Rollenkassette
- 5: Wechselkassette
- 6: Abstandsmittel
- 7: Hebezeug
- 8: Festseite
- 9: Losseite
- 10: Festseiten-Rollenkassette
- 11: Losseiten-Rollenkassette
- 12: Verbindung
- 13: Bewegungsrichtung
- 14: Bewegungsrichtung
- 15: Ausbaurichtung
- 16: Einbaurichtung
- 17: Kolben-Zylinder-Einheit
- 18: Kolben-Zylinder-Einheit

## Patentansprüche

1. Verfahren zum Auswechseln der eine Strangführung bildenden Stützrollen einer Stranggießvorrichtung für Metalle, insbesondere für Stahl, wobei die Stützrollen zu Segmenten und innerhalb der Segmente zu Rollenkassetten zusammengefasst sind, die jeweils mehrere an einem Halterahmen drehgelagerte Stützrollen aufweisen, und
wobei pro Segment jeweils eine obere und eine untere Rollenkassette auf Abstandsmittel aufeinander abgestützt sind und zusammen eine Wechselkassette bilden; wobei das Verfahren folgende Schritte umfasst:
Ausbauen eines Segmentes aus der Strangführung;
Ausbauen der Wechselkassette aus dem Segmentrahmen des ausgebauten Segments mit einem Hebezeug;
umgekehrtes Wiedereinbauen der zuvor ausgebauten Wechselkassette in den Segmentrahmen des Segments; und
wieder Einbauen des Segments in die Strangführung.

2. Verfahren nach Anspruch 1,
**dadurch gekennzeichnet,**
**dass** die beiden die Wechselkassetten bildenden Rollenkassetten erst in Strangaderrichtung verschoben und dann durch das Hebezeug ausgebaut werden oder umgekehrt beim Einbau erfahren wird.

3. Vorrichtung zum Auswechseln der eine Strangführung bildenden Stützrollen einer Stranggießanlage für Metalle, insbesondere für Stahl, die in Segmenten zusammen gefasst sind, wobei für die Festseite (8) und die Losseite (9) der Strangführung jeweils eine Rollenkassette (4), bestehend aus einer Anzahl von an einem Halterahmen (3) drehgelagerten Stützrollen, gebildet ist, und wobei die Festseiten-Rollenkassette (10) und die Losseiten-Rollenkassette (11) jeweils mittels einer lösbaren Verbindung (12) an dem Segmentrahmen (2a) anschließbar sind;
**dadurch gekennzeichnet,**
**dass** die beiden Rollenkassetten (10, 11) mit Abstandsmitteln (6) zusammen als Wechselkassette (5) mit Hilfe eines Hebezeugs ausbaubar oder umgekehrt wieder einbaubar sind.

4. Vorrichtung nach Anspruch 3,
**dadurch gekennzeichnet,**
**dass** der Segmentrahmen (2a) in seiner Grundform u-förmig ist und dass an der offenen Seite ein starrer, etwa balkenförmiger Segmentrahmenteil (2b) mittels beidseitig angeordneter hydraulischer Kolben-Zylindereinheiten (17, 18) auf- oder zustellbar ist.

## Claims

1. Method for changing the support rollers, which form a strip guide, of a continuous casting device for metals, particularly for steel, wherein the support rollers are combined to form segments and, within the segments, to form roller cassettes, which each have several support rollers rotatably mounted at a mounting frame, and wherein per segment a respective upper and lower roller cassette are supported on one another on spacers and together form an exchange cassette; wherein the method comprises the following steps: demounting of a segment from the strip guide; demounting of the exchange cassette from the segment frame of the demounted segment by a hoist; reinstallation in reverse of the previously demounted exchange cassette in the segment frame of the segment; and reinstallation of the segment in the strip guide.

2. Method according to claim 1, **characterised in that** the two roller cassettes forming the exchange cassette are displaced firstly in strip line direction and are then demounted by the hoist or conversely in the installation procedure.

3. Device for exchanging the support rollers, which form a strip guide, of a continuous casting plant for metals, particularly for steel, which are combined in segments, wherein a respective roller cassette (4) consisting of a number of support rollers rotatably mounted at a mounting frame (3) is formed for each of the fixed side (8) and the loose side (9) of the strip guide and wherein the fixed side roller cassette (10) and the loose side roller cassette (11) are each connectible with the segment frame (2a) by means of a detachable connection (12); **characterised in that** the two roller cassettes (10, 11) together with spacers (6) are demountable as an exchange cassette (5) with the help of a hoist or are reinstallable in reverse.

4. Device according to claim 3, **characterised in that** the segment frame (2a) is U-shaped in its basic form and that a rigid, approximately beam-shaped segment frame part (12) can be erected or fed at the open side by means of hydraulic piston-cylinder units (17, 18) arranged at both sides.

## Revendications

1. Procédé pour remplacer les rouleaux d'appui formant un guide-brame dans un dispositif de coulée continue pour des métaux, notamment pour de l'acier, les rouleaux d'appui étant regroupés en segments et à l'intérieur des segments en caissons de rouleaux, comportant chacun plusieurs rouleaux d'appui logés en rotation sur un châssis-support, et
pour chaque segment chaque fois un caisson de rouleaux inférieur et supérieur étant appuyés l'un sur l'autre sur des moyens d'écartement et formant ensemble un caisson interchangeable ; le procédé comprenant les étapes suivantes :
démontage d'un segment du guide-brame ;
démontage du caisson interchangeable hors du châssis de segment du segment démonté, avec un engin de levage ;
remontage dans l'ordre inverse du caisson interchangeable précédemment démonté dans le châssis de segment du segment ; et
remontage du segment dans le guide-brame.

2. Procédé selon la revendication 1,
**caractérisé en ce qu'**on déplace d'abord les deux caissons de rouleaux formant les caissons interchangeables en direction de la veine de brame et **en ce qu'**on les démonte ensuite avec l'engin de levage, ou dans l'ordre inverse lors du montage.

3. Dispositif pour remplacer les rouleaux d'appui formant un guide-brame dans un dispositif de coulée continue pour des métaux, notamment pour de l'acier, qui sont regroupés en segments, un caisson de rouleaux (4) consistant en un nombre de rouleaux d'appui logés en rotation sur un châssis-support (3) étant formé pour le côté fixe (8) et le côté lâche (9) du guide-brame, et les caissons de rouleaux du côté fixe (10), ainsi que les caissons de rouleaux du côté lâche (11) étant susceptibles de se raccorder sur le châssis de segment (2a) au moyen d'une liaison amovible (12) ;
**caractérisé en ce que** les deux caissons de rouleaux (10, 11) sont démontables ou remontables dans l'ordre inverse, ensemble avec des moyens d'écartement (6) en tant que caisson interchangeable (5) au moyen d'un engin de levage.

4. Dispositif selon la revendication 3,
**caractérisé en ce que** le châssis de segment (2a) a une forme fondamentale en U et **en ce que** sur le côté ouvert, un élément de châssis de segment (2b) rigide, approximativement en forme de barre est susceptible d'être avancé ou monté, au moyen d'unités piston/cylindre (17, 18) hydrauliques disposées des deux côtés.
